# EUROPÄISCHE PATENTSCHRIFT

(11) **EP 3 421 139 B1**
(45) Veröffentlichungstag und Bekanntmachung des Hinweises auf die Patenterteilung: **17.03.2021**
(21) Anmeldenummer: 18179809.1
(22) Anmeldetag: 26.06.2018
(51) Int. Cl.: B05B 9/04

(54) **VERFAHREN UND VORRICHTUNG ZUM SPRÜHEN EINER FLÜSSIGKEIT AUF EIN PLATTENFÖRMIGES WERKSTÜCK**
METHOD AND DEVICE FOR SPRAYING A LIQUID TO A PANEL-SHAPED WORKPIECE
PROCÉDÉ ET DISPOSITIF DE PULVÉRISATION D'UN LIQUIDE SUR UNE PIÈCE À USINER EN FORME PLAQUE

(30) Priorität: 26.06.2017 DE 102017114161
(43) Veröffentlichungstag der Anmeldung: 02.01.2019
(73) Patentinhaber: LcM GmbH, 32120 Hiddenhausen (DE)
(72) Erfinder: LUDEWIG, Daniel, 32257 Bünde (DE)
(74) Vertreter: Rössler, Matthias

(56) Entgegenhaltungen:
- EP-A1- 1 554 053
- EP-A1- 1 857 185
- CN-U- 204 429 536
- DE-A1-102013 007 555
- FR-A1- 2 874 902
- JP-A- 2011 234 784
- US-A- 3 135 438
- US-A1- 2015 283 570
- US-A1- 2016 096 186
- US-A1- 2016 243 570
- Festo: "Schnell-Entlüftungsventile SE/SEU", , 3. November 2014 (2014-11-03), XP055516949, Gefunden im Internet: URL:https://www.festo.com/cat/de-at_at/dat a/doc_de/PDF/DE/SEU_DE.PDF [gefunden am 2018-10-18]

## Beschreibung

Der Erfindung betrifft ein Verfahren zum Bearbeiten eines plattenförmigen Werkstücks, eine Vorrichtung zum Sprühen einer Flüssigkeit und eine Verwendung einer solchen Vorrichtung zur durchlaufenden Bearbeitung eines plattenförmigen Werkstücks.

Es ist bekannt, dass plattenförmige Werkstücke, wie zum Beispiel Möbelplatten aus Holz oder einem Holzwerkstoff, kantenseitig bzw. an ihrer Schmalseite mit einem sogenannten Kantenband beschichtet werden. Dies erfolgt in modernen Möbel-Fertigungsbetrieben in der Regel mittels einer mindestens eine Möbelplatte im Durchlauf bearbeitenden Maschine. Solche Maschinen werden auch als Durchlaufmaschine und/oder Kantenanleimmaschine bezeichnet. Innerhalb dieser Maschine wird die Möbelplatte beispielsweise mittels mindestens eines Förderbands (kontinuierlich) fortschreitend von einer Bearbeitungsstation zur nächsten bewegt. Somit durchläuft die Möbelplatte die Maschine.

Das Kantenband dient insbesondere auch dazu, die Optik der Möbelplatte zu verbessern und ergänzt hierbei die regelmäßig auf der oberen und/oder unteren Breitseite der Möbelplatte bereits vorhandene Dekorschicht. Darüber hinaus wird auch der hölzerne Kern der Möbelplatte durch das Kantenband und die Dekorschichten geschützt. Das Kantenband ist in der Regel aus polierbarem Kunststoff, wie z. B. Acryl oder dergleichen und kann durch eine thermische Behandlung zumindest einseitig klebfähig werden, wobei die thermische Behandlung beispielsweise mittels mindestens eines Laserstrahls oder mittels Plasmastrahlen erfolgt. Alternativ oder kumulativ kann auf das Kantenband und/oder die Schmalseite der Möbelplatte vor dem Anbringen ein Klebstoff aufgetragen werden.

Beim Anbringen des Kantenbands bzw. beim Beschichten der Schmalseite der Möbelplatte mit dem Kantenband sollte jedoch verhindert werden, dass die auf der unterseitigen und/oder oberseitigen Breitseite der Möbelplatte bereits vorhandene Dekorschicht beschädigt und/oder dauerhaft verunreinigt wird. In diesem Zusammenhang ist insbesondere darauf zu achten, dass Klebstoffreste, aus der Klebefuge zwischen Kantenband und Möbelplatte heraustretendes Material (Klebstoff und/oder verflüssigter bzw. geschmolzener Kunststoff) und/oder (Fräs-)Späne nicht dauerhaft an der bzw. den Dekorschicht(en) anhaften kann bzw. können.

Hierzu kann ein Trennmittel und/oder ein antistatisches Mittel und/oder ein sonstiges Fluid zumindest auf Teilbereiche der unterseitigen und/oder oberseitigen Breitseite der Möbelplatte aufgebracht werden. Das Trennmittel wird hierbei zumindest in einem dem anzubringenden Kantenband zugeordneten Randbereich der Breitseite aufgetragen, um ein Anhaften von Klebstoff in diesem randseitigen Teilbereich der Breitseite zu verhindern. Hierbei konnten besonders gute Ergebnisse mit Trennmitteln erzielt werden, die relativ stark bzw. fest an der Oberfläche der Möbelplatte haften. Weiterhin können das Trennmittel und/oder das antistatische Mittel auch auf Bearbeitungswerkzeuge, wie zum Beispiel Fräsen, Abziehmesser und/oder Schwabbelscheiben, der Maschine aufgetragen werden.

Zum Auftragen des Trennmittels und/oder des antistatischen Mittels und/oder sonstigen Fluids können Sprühvorrichtungen vorgesehen sein, die mit Sprühmittelbehälter zusammenwirken, in denen das Fluid gelagert wird. Der Sprühmittelbehälter kann mit einem Druckerzeuger verbunden sein, mittels dem in dem Sprühmittelbehälter ein Überdruck erzeugbar ist, sodass Fluid durch eine mit dem Sprühmittelbehälter verbundene Düse auf die Möbelplatte oder die Bearbeitungswerkzeuge gesprüht wird. Nachteilig an diesen Sprühvorrichtungen ist jedoch, dass das Fluid nicht exakt dosierbar ist, weil sich der Überdruck in dem Sprühmittelbehälter nach dem Abschalten des Druckerzeugers nur langsam abbaut. Weiterhin baut sich der Überdruck in dem Sprühmittelbehälter nach dem Abschalten des Druckerzeugers auch häufig nicht vollständig ab, sodass der Überdruck vor einem Wechsel des Sprühmittelbehälters durch vorsichtiges Öffnen eines Deckels des Sprühmittelbehälters manuell abgebaut werden muss. Außerdem können derartige Systeme aufwändig und kostenintensiv sein sowie ggf. zusätzliche Zulassungen benötigen.

Aus der DE 10 2013 007 555 A1 ist eine Kantenbearbeitungsvorrichtung zum Bekanten der Schmalflächen plattenförmiger Erzeugnisse aus Holz oder Holzaustauschstoffen bekannt.

Aus der US 3 135 438 A ist eine Flüssigkeitsabgabevorrichtung für einen Tank bekannt.

Aus der EP1857185 sind ein Verfahren und eine Vorrichtung zum Einfüllen kleiner Mengen eines flüssigen auszuspritzenden Produkts in eine Spritzmaschine bekannt.

Aufgabe der Erfindung ist es daher, die geschilderten Probleme zumindest teilweise zu lösen und insbesondere ein Verfahren zum Bearbeiten eines plattenförmigen Werkstücks anzugeben, bei dem das Auftragen einer Flüssigkeit besonders exakt dosierbar ist. Zudem soll auch eine Vorrichtung zum Sprühen einer Flüssigkeit angegeben werden, mit dem die Flüssigkeit besonders exakt dosierbar ist. Weiterhin soll eine Verwendung einer entsprechenden Vorrichtung angegeben werden, durch die eine Flüssigkeit besonders exakt dosierbar ist.

Zur Lösung dieser Aufgaben tragen ein Verfahren, eine Vorrichtung und eine Verwendung gemäß den Merkmalen der unabhängigen Patentansprüche bei. Weitere vorteilhafte Ausgestaltungen der Erfindung sind in den abhängigen Patentansprüchen angegeben. Es ist darauf hinzuweisen, dass die in den abhängigen Patentansprüchen einzeln aufgeführten Merkmale in beliebiger technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu dient ein Verfahren zum Bearbeiten eines plattenförmigen Werkstücks, wobei das Verfahren zumindest die folgenden Schritte aufweist:
a) Bereitstellen eines Sprühmittelbehälters mit einer Flüssigkeit,
b) Pumpen eines Gases in den Sprühmittelbehälter zur Erzeugung eines Überdrucks in einem Flüssigkeitsraum des Sprühmittelbehälters, sodass die Flüssigkeit aus einer mit dem Sprühmittelbehälter verbundenen Düse gesprüht wird,
c) Beenden des Pumpens des Gases in den Sprühmittelbehälter, wenn das Sprühen der Flüssigkeit gestoppt werden soll,
wobei zumindest während Schritt b) oder Schritt c) zumindest ein Teil des Gases aus einer Gasöffnung des Sprühmittelbehälters aus dem Sprühmittelbehälter entweicht, sodass der Überdruck in dem Flüssigkeitsraum nach dem Beenden des Sprühens der Flüssigkeit in Schritt c) sinkt.

Das vorgeschlagene Verfahren dient zur durchlaufenden Bearbeitung eines plattenförmigen Werkstücks. Bei dem plattenförmigen Werkstück kann es sich beispielsweise um eine Holzplatte, Möbelplatte, Tischplatte, Arbeitsplatte oder dergleichen handeln.

In Schritt a) wird ein Sprühmittelbehälter mit einer Flüssigkeit im Bereich des plattenförmigen Werkstücks bzw. einer Bearbeitungsmaschine, wie zum Beispiel einer Kantenanleimmaschine, für das plattenförmige Werkstück bereitgestellt. Bei der Flüssigkeit kann es sich um ein Trennmittel und/oder ein antistatisches Mittel und/oder ein Poliermittel und/oder ein Reinigungsfluid handeln. Bei dem Sprühmittelbehälter handelt es sich insbesondere um einen (Kunststoff-)Behälter bzw. (Kunststoff-)Kanister. Der Sprühmittelbehälter weist einen Flüssigkeitsraum für die Flüssigkeit auf, der insbesondere ein Volumen von 5 Liter bis 25 Liter aufweist.

In Schritt b) wird ein Gas in den Sprühmittelbehälter zur Erzeugung eines Überdrucks in dem Flüssigkeitsraum gepumpt. Hierzu kann ein Druckerzeuger, beispielsweise nach Art einer (elektrischen) Pumpe, über eine Druckleitung mit dem Sprühmittelbehälter verbunden sein. Bei dem Gas handelt es sich insbesondere um Luft aus einer Umgebung des Sprühmittelbehälters. Durch den Überdruck wird die Flüssigkeit aus dem Flüssigkeitsraum über eine Flüssigkeitsleitung einer Düse zugeführt, die die Flüssigkeit (nach Art eines Sprays) versprüht. Das Versprühen der Flüssigkeit kann beispielsweise auf das plattenförmige Werkstück und/oder auf ein Bearbeitungswerkzeug für das plattenförmige Werkstück erfolgen.

In Schritt c) wird das Pumpen des Gases in den Sprühmittelbehälter beendet, sodass das Sprühen der Flüssigkeit gestoppt wird. Hierfür kann eine Sensorik oder dergleichen vorgesehen sein, mit der erfassbar ist, wann sich ein plattenförmiges Werkstück vor der Düse befindet bzw. wann ein Spalt zwischen nacheinander zu bearbeitenden plattenförmigen Werkstücken vorliegt. Bevorzugt wird das Sprühen (immer) gestoppt, wenn sich kein plattenförmiges Werkstück vor der Düse.

Die Verfahrensschritte a) bis c) können sich demnach sehr oft und schnell wiederholen.

Während Schritt b) und/oder Schritt c) entweicht zumindest ein Teil des Gases aus einer Gasöffnung des Sprühmittelbehälters aus dem Sprühmittelbehälter. Bei der Gasöffnung handelt es sich insbesondere um eine Öffnung in dem Sprühmittelbehälter, durch die der Flüssigkeitsraum des Sprühmittelbehälters mit einer Umgebung verbunden ist. Die Gasöffnung kann permanent geöffnet sein und/oder weist insbesondere einen Durchmesser von bis zu 10 mm [Millimetern] auf. Die Gasöffnung kann zeitweise geöffnet sein, z. B. indem ein Verschlussmittel bzw. Ventil darin betätigt (geöffnet / geschlossen) wird. Die Gasöffnung kann ggf. druckabhängig geöffnet werden, z. B. (automatisch) bei Erreichen bzw. Überschreiten eines Grenzdrucks im Sprühmittelbehälter.

Weiterhin ist die Gasöffnung insbesondere an einer Decke, insbesondere im Bereich eines Verschlusselements, des Flüssigkeitsraums angeordnet. Weiterhin tritt aus der Gasöffnung während des Sprühens der Flüssigkeit bevorzugt keine Flüssigkeit aus. Hierdurch sinkt der Überdruck in dem Flüssigkeitsraum unmittelbar nach dem Beenden des Sprühens der Flüssigkeit in Schritt c), sodass mit Abschalten des Druckerzeugers das Versprühen der Flüssigkeit unmittelbar beendet wird. Hierdurch kann die Flüssigkeit besonders exakt aufgetragen und dosiert werden.

Zudem ist es vorteilhaft, wenn der Überdruck in dem Flüssigkeitsraum nach dem Beenden des Sprühens der Flüssigkeit in Schritt c) auf Atmosphärendruck sinkt. Bei dem Atmosphärendruck handelt es sich insbesondere um einen hydrostatischen Druck der Luft in der Umgebung des Sprühmittelbehälters. Der Atmosphärendruck beträgt insbesondere ca. 1 bar.

Weiterhin ist es vorteilhaft, wenn durch das Pumpen des Gases in den Sprühmittelbehälter in Schritt b) ein Überdruck in dem Flüssigkeitsraum von 0,05 bar bis 0,3 bar oberhalb eines Atmosphärendrucks erzeugt wird. Der Überdruck in dem Flüssigkeitsraum beträgt bevorzugt 0,1 bar bis 0,2 bar, ganz besonderes bevorzugt ca. 0,15 bar.

Darüber hinaus kann vorgesehen sein, dass das Gas beim Entweichen aus der Gasöffnung gefiltert wird. Hierzu ist in der Gasöffnung insbesondere ein Filter angeordnet. Durch den Filter ist insbesondere ein Austreten von Flüssigkeit, Aerosolen, Dämpfen und/oder Gerüchen aus dem Sprühmittelbehälter verhinderbar.

Ebenfalls vorteilhaft ist es, wenn ein beim Entweichen des Gases aus der Gasöffnung erzeugter Schall gedämpft wird. Zu diesem Zweck kann im Bereich der Gasöffnung einen Schalldämpfer angeordnet sein.

Weiter wird eine Vorrichtung zum Sprühen einer Flüssigkeit angegeben, die zumindest die folgenden Komponenten aufweist:
- einen Sprühmittelbehälter mit einem Flüssigkeitsraum für eine Flüssigkeit,
- einen Druckerzeuger zum Pumpen eines Gases in den Sprühmittelbehälter zur Erzeugung eines Überdrucks in dem Flüssigkeitsraum,
- eine Düse zum Versprühen der Flüssigkeit, wobei die Düse über eine Flüssigkeitsleitung mit dem Flüssigkeitsraum verbunden ist, und
- eine Gasöffnung, durch die das Gas aus dem Flüssigkeitsraum entweichen kann.

Die Vorrichtung ist so eingerichtet, dass sie zur Durchführung des hier vorgeschlagenen Verfahrens dient. Auch unabhängig davon wird für weitere Einzelheiten wird auf die Beschreibung des erfindungsgemäßen Verfahrens verwiesen.

Durch die Gasöffnung kann einen Auslass von Gas in die Umgebung erreicht werden. Die Gasöffnung kann derart gebildet sein (nach Art einer Blende), dass der Druckabfall abgestimmt erfolgt und/oder in Abhängigkeit des bereitgestellten Drucks in dem Sprühmittelbehälter gewünscht eingestellt wird.

Die Gasöffnung kann einen Filter aufweisen. Bei dem Filter handelt es sich insbesondere um einen Gasfilter.

Die Gasöffnung kann einen Schalldämpfer aufweisen.

Die Gasöffnung kann ein (druckabhängiges) Ventil aufweisen.

Darüber hinaus ist es vorteilhaft, wenn die Gasöffnung in einem Deckel des Sprühmittelbehälters ausgebildet ist. Bei dem Deckel handelt es sich insbesondere um einen Schraubverschluss des Sprühmittelbehälters.

Zudem wird eine Verwendung einer obigen Vorrichtung zur durchlaufenden Bearbeitung eines plattenförmigen Werkstücks vorgeschlagen. Bei der durchlaufenden Bearbeitung des plattenförmigen Werkstücks wird das plattenförmige Werkstück bzw. eine Mehrzahl von plattenförmigen Werkstücken an der Vorrichtung vorbeigeführt. Alternativ kann die Vorrichtung auch an dem plattenförmigen Werkstück bzw. der Mehrzahl von plattenförmigen Werkstücken vorbeigeführt werden.

Die Erfindung sowie das technische Umfeld werden nachfolgend anhand der beiliegenden Figuren näher erläutert. Es ist darauf hinzuweisen, dass die Figuren besonders bevorzugte Ausführungsvarianten der Erfindung zeigen, diese jedoch nicht darauf beschränkt ist. Es zeigen beispielhaft und schematisch:
- Fig. 1:: eine Vorrichtung zum Sprühen einer Flüssigkeit auf ein plattenförmiges Werkstück, und
- Fig. 2:: eine Ausführungsvariante eines Anschlussadapters für einen Sprühmittelbehälter.

Die Fig. 1 zeigt eine Vorrichtung 12 zum Sprühen einer Flüssigkeit 3 auf ein plattenförmiges Werkstück 1. Die Vorrichtung 12 umfasst einen Sprühmittelbehälter 2 mit einem Flüssigkeitsraum 4, der durch einen Boden 13, eine Decke 16 und Seitenwände 17 begrenzt ist. In dem Flüssigkeitsraum 4 befindet sich die Flüssigkeit 3. In der Decke 16 ist ein Deckel 11 des Sprühmittelbehälters 2 angeordnet. Durch den Deckel 11 ist eine Druckleitung 14 von einem Druckerzeuger 7 in den Flüssigkeitsraum 4 geführt. Mittels des Druckerzeugers 7 ist ein Gas bzw. Luft aus einer Umgebung 15 in den Flüssigkeitsraum 4 pumpbar, sodass in dem Flüssigkeitsraum 4 ein Überdruck erzeugbar ist. Durch den Überdruck in dem Flüssigkeitsraum 4 ist die Flüssigkeit 3 über eine Flüssigkeitsleitung 8, die von dem Boden 13 des Flüssigkeitsraums 4 durch den Deckel 11 zu einer Düse 5 führt, zu der Düse 5 führbar, sodass die Flüssigkeit 3 auf das plattenförmige Werkstück 1 sprühbar ist. Der Deckel 11 weist zudem eine permanent geöffnete Gasöffnung 6 auf, durch die zumindest ein Teil des Gases bzw. ein Teil der Luft aus dem Flüssigkeitsraum 4 entweichen kann. Hierdurch sinkt der Überdruck in dem Flüssigkeitsraum 4 unmittelbar nach der Deaktivierung des Druckerzeugers 7, bis das ein Druck in dem Flüssigkeitsraum 4 (im Wesentlichen) einem Atmosphärendruck im Bereich der Umgebung 15 entspricht. In der Gasöffnung 6 ist zudem ein Filter 9 und einen Schalldämpfer 10 angeordnet.

Fig. 2 veranschaulicht einen Anschlussadapter 18, wie er zusammen mit einem Deckel 11 eines Sprühmittelbehälters 2 zur Realisierung einer Vorrichtung 12 eingesetzt werden kann.

Der Anschlussadapter 11 kann einen z. B. metallischen Grundkörper 19 umfassen, der ein Oberteil 20 und ein Unterteil 21 hat, welche durch einen äußeren, umlaufenden Absatz 22 voneinander abgegrenzt sind. Das Unterteil 21 kann nach Art eines Konus geformt sein, beispielsweise um das Einführen des Anschlussadapters 18 in den Sprühmittelbehälter 11 zu erleichtern. Der Absatz 22 kann zur Auflage/Anschlag bzw. als Stopp fungieren, wenn der Anschlussadapter 18 in den Sprühmittelbehälter 11 eingesetzt wird. Ein Deckel 11, der (auch) zum Verschluss des Sprühmittelbehälter 11 einsetzbar ist, weist eine zentrale Durchbrechung auf, und kann damit über das Oberteil 20 gestülpt und auf der dem Sprühmittelbehälter 11 gegenüberliegenden Seite mit dem Absatz 22 in Kontakt gebracht werden. Der Deckel 11 kann zur Fixierung bzw. Verspannung des Anschlussadapters 18 mit dem Sprühmittelbehälters 11 dienen.

Der Anschlussadapter 18 kann drei durchgehende Bohrungen aufweisen. Der Anschlussadapter 18 kann eine erste Anschlussleitung für die Druckleitung 14 und eine zweite Anschlussleitung für die Flüssigkeitsleitung 8 umfassen. Es ist möglich, dass diese Anschlussleitungen mit Gewinden 25 versehen sind, die eine fluiddichte und stabile Anbindung gewährleisten. Weiter ist eine Gasöffnung 6 vorgesehen, in die ein Ventil eingebracht ist. Das Ventil 26 kann differenzdruckgeregelt (selbststätig) öffnen, wenn ein gewisser Grenzruck im Sprühmittelbehälter 2 auftritt und ggf. wieder (selbststätig) schließen, wenn ein gewisser Grenzruck im Sprühmittelbehälter 2 unterschritten wird.

Durch die vorliegende Erfindung ist eine Flüssigkeit besonders exakt dosierbar.

### Bezugszeichenliste

- 1: plattenförmiges Werkstück
- 2: Sprühmittelbehälter
- 3: Flüssigkeit
- 4: Flüssigkeitsraum
- 5: Düse
- 6: Gasöffnung
- 7: Druckerzeuger
- 8: Flüssigkeitsleitung
- 9: Filter
- 10: Schalldämpfer
- 11: Deckel
- 12: Vorrichtung
- 13: Boden
- 14: Druckleitung
- 15: Umgebung
- 16: Decke
- 17: Seitenwand
- 18: Anschlussadapter
- 19: Grundkörper
- 20: Oberteil
- 21: Unterteil
- 22: Absatz
- 25: Gewinde
- 26: Ventil

## Patentansprüche

1. Verfahren zur durchlaufenden Bearbeitung eines plattenförmigen Werkstücks (1), aufweisend zumindest die folgenden Schritte:
a) Bereitstellen eines Sprühmittelbehälters (2) mit einer Flüssigkeit (3),
b) Pumpen eines Gases in den Sprühmittelbehälter (2) zur Erzeugung eines Überdrucks in einem Flüssigkeitsraum (4) des Sprühmittelbehälters (2), sodass die Flüssigkeit (3) aus einer mit dem Sprühmittelbehälter (2) verbundenen Düse (5) gesprüht wird,
c) Beenden des Pumpens des Gases in den Sprühmittelbehälter (2), wenn das Sprühen der Flüssigkeit gestoppt werden soll,
wobei zumindest während Schritt b) oder Schritt c) zumindest ein Teil des Gases aus einer Gasöffnung (6) des Sprühmittelbehälters (2) aus dem Sprühmittelbehälter (2) entweicht, sodass der Überdruck in dem Flüssigkeitsraum (4) nach dem Beenden des Sprühens der Flüssigkeit (3) in Schritt c) sinkt.

2. Verfahren nach Patentanspruch 1, wobei der Überdruck in dem Flüssigkeitsraum (4) nach dem Beenden des Sprühens der Flüssigkeit (3) in Schritt c) auf Atmosphärendruck sinkt.

3. Verfahren nach einem der vorhergehenden Patentansprüche, wobei durch das Pumpen des Gases in den Sprühmittelbehälter (2) in Schritt b) ein Überdruck in dem Flüssigkeitsraum (4) von 0,05 bar bis 0,3 bar oberhalb eines Atmosphärendrucks erzeugt wird.

4. Verfahren nach einem der vorhergehenden Patentansprüche, wobei das Gas beim Entweichen aus der Gasöffnung (6) gefiltert wird.

5. Verfahren nach einem der vorhergehenden Patentansprüche, wobei ein beim Entweichen des Gases aus der Gasöffnung (6) erzeugter Schall gedämpft wird.

6. Vorrichtung (12) zum Sprühen einer Flüssigkeit (3), die zur Durchführung eines Verfahrens nach einem der vorhergehenden Patentansprüche eingerichtet ist, aufweisend:
- einen Sprühmittelbehälter (2) mit einem Flüssigkeitsraum (4) für eine Flüssigkeit (3),
- einen Druckerzeuger (7) zum Pumpen eines Gases in den Sprühmittelbehälter (2) zur Erzeugung eines Überdrucks in dem Flüssigkeitsraum (4),
- eine Düse (5) zum Versprühen der Flüssigkeit (3), wobei die Düse (5) über eine Flüssigkeitsleitung (8) mit dem Flüssigkeitsraum (4) verbunden ist, und
- eine Gasöffnung (6), durch die das Gas aus dem Flüssigkeitsraum (4) entweichen kann.

7. Vorrichtung (12) nach Patentanspruch 6, wobei die Gasöffnung (6) einen Filter (9) aufweist.

8. Vorrichtung nach Patentanspruch 6 oder 7, wobei die Gasöffnung (6) einen Schalldämpfer (10) aufweist.

9. Vorrichtung nach einem der Patentansprüche 6 bis 8, wobei die Gasöffnung (6) ein Ventil (26) aufweist

10. Vorrichtung (12) nach einem der Patentansprüche 6 bis 9, wobei die Gasöffnung (6) in einem Deckel (11) des Sprühmittelbehälters (2) ausgebildet ist.

11. Verwendung einer Vorrichtung (12) nach einem der Patentansprüche 6 bis 10 zur durchlaufenden Bearbeitung eines plattenförmigen Werkstücks (1).

## Claims

1. A method for running-through machining of a plate-shaped workpiece (1), comprising at least the following steps:
a) providing a spray agent container (2) with a liquid (3),
b) pumping a gas into the spray agent container (2) to generate an overpressure in a liquid space (4) of the spray agent container (2) so that the liquid (3) is sprayed from a nozzle (5) connected to the spray agent container (2),
c) stopping the pumping of the gas into the spray agent container (2) when the spraying of the liquid is to be stopped, wherein at least during step b) or step c) at least a part of the gas escapes from a gas opening (6) of the spray agent container (2) from the spray agent container (2) so that the overpressure in the liquid space (4) decreases after the spraying of the liquid (3) is stopped in step c).

2. The method according to claim 1, wherein the overpressure in the liquid space (4) decreases to atmospheric pressure after the spraying of the liquid (3) is stopped in step c).

3. The method according to any one of the preceding claims, wherein the pumping the gas into the spray agent container (2) in step b) generates an overpressure in the liquid space (4) of 0.05 bar to 0.3 bar above an atmospheric pressure.

4. The method according to any one of the preceding claims, wherein the gas is filtered as it escapes from the gas opening (6).

5. The method according to any one of the preceding claims, wherein a sound generated as the gas escapes from the gas opening (6) is damped.

6. A device (12) for spraying a liquid (3), which is configured for carrying out a method according to any one of the preceding claims, comprising:
- a spray agent container (2) with a liquid space (4) for a liquid (3),
- a pressure generator (7) for pumping a gas into the spray agent container (2) to generate an overpressure in the liquid space (4),
- a nozzle (5) for spraying the liquid (3), wherein the nozzle (5) is connected to the liquid space (4) via a liquid line (8), and
- a gas opening (6) through which the gas can escape from the liquid space (4).

7. The device (12) according to claim 6, wherein the gas opening (6) comprises a filter (9).

8. The device according to claim 6 or 7, wherein the gas opening (6) comprises a sound damper (10).

9. The device according to one of claims 6 to 8, wherein the gas opening (6) comprises a valve (26).

10. The device (12) according to one of claims 6 to 9, wherein the gas opening (6) is formed in a cap (11) of the spray agent container (2).

11. A use of a device (12) according to one of claims 6 to 10 for running-through machining of a plate-shaped workpiece (1).

## Revendications

1. Procédé pour le traitement en continu d'une pièce à travailler en forme de plaque (1), présentant au moins les étapes suivantes consistant à:
a) prévoir un récipient de produit à pulvériser (2) avec un liquide (3),
b) pomper un gaz dans le récipient de produit à pulvériser (2) afin de produire une surpression dans une chambre à liquide (4) du récipient de produit à pulvériser (2) de façon à pulvériser le liquide (3) à partir d'une buse (5) reliée au récipient de produit à pulvériser (2),
c) arrêter le pompage du gaz dans le récipient de produit à pulvériser (2) si la pulvérisation du liquide doit cesser, dans lequel, au moins pendant l'étape b) ou l'étape c), au moins une partie du gaz s'échappe du récipient de produit à pulvériser (2) par un orifice de gaz (6) du récipient de produit à pulvériser (2) de sorte que la surpression dans la chambre à liquide (4) diminue après l'arrêt de la pulvérisation du liquide (3) à l'étape c).

2. Procédé selon la revendication 1, dans lequel la surpression dans la chambre à liquide (4) diminue jusqu'à la pression atmosphérique après l'arrêt de la pulvérisation du liquide (3) à l'étape c).

3. Procédé selon l'une quelconque des revendications précédentes, dans lequel le pompage du gaz dans le récipient de produit à pulvériser (2) à l'étape b) produit une surpression dans la chambre à liquide (4) de 0,05 bar à 0,3 bar au-dessus d'une pression atmosphérique.

4. Procédé selon l'une quelconque des revendications précédentes, dans lequel le gaz est filtré lorsqu'il s'échappe de l'orifice de gaz (6).

5. Procédé selon l'une quelconque des revendications précédentes, dans lequel un bruit produit lorsque le gaz s'échappe de l'orifice de gaz (6) est amorti.

6. Dispositif (12) de pulvérisation d'un liquide (3), qui est aménagé pour exécuter un procédé selon l'une quelconque des revendications précédentes, présentant:
- un récipient de produit à pulvériser (2) doté d'une chambre à liquide (4) pour un liquide (3),
- un générateur de pression (7) pour pomper un gaz dans le récipient de produit à pulvériser (2) afin de produire une surpression dans la chambre à liquide (4),
- une buse (5) pour pulvériser le liquide (3), la buse (5) étant reliée à la chambre à liquide (4) par une conduite de liquide (8), et
- un orifice de gaz (6) par lequel le gaz peut s'échapper de la chambre à liquide (4).

7. Dispositif (12) selon la revendication 6, dans lequel l'orifice de gaz (6) présente un filtre (9).

8. Dispositif selon la revendication 6 ou 7, dans lequel l'orifice de gaz (6) présente un amortisseur de bruit (10).

9. Dispositif selon l'une quelconque des revendications 6 à 8, dans lequel l'orifice de gaz (6) présente une vanne (26).

10. Dispositif (12) selon l'une quelconque des revendications 6 à 9, dans lequel l'orifice de gaz (6) est réalisé dans un couvercle (11) du récipient de produit à pulvériser (2).

11. Utilisation d'un dispositif (12) selon l'une quelconque des revendications précédentes 6 à 10 pour le traitement en continu d'une pièce à travailler en forme de plaque (1).
